# FASCICULE DE BREVET EUROPEEN

(11) **EP 0 738 546 B1**
(45) Date de publication et mention de la délivrance du brevet: **16.06.1999**
(21) Numéro de dépôt: 96400848.6
(22) Date de dépôt: 19.04.1996
(51) Int. Cl.: B21B 1/02, B21B 29/00

(54) **Laminoir à grande ouverture**
Walzwerk mit grosser Öffnung
Rolling mill with large opening

(30) Priorité: 19.04.1995 FR 9504665
(43) Date de publication de la demande: 23.10.1996
(73) Titulaire: Kvaerner Metals Clecim, 92400 Courbevoie (FR)
(72) Inventeur: Dumas, Bernard, Moingt, 42600 Montbrison (FR)
(74) Mandataire: Le Brusque, Maurice

(56) Documents cités:
- EP-A- 0 059 417
- EP-A- 0 256 410
- EP-A- 0 340 504
- EP-A- 0 623 401

## Description

L'invention a pour objet un laminoir dans lequel l'ouverture des cylindres de travail peut être réglée sur une grande amplitude pouvant, par exemple, dépasser 300mm pour le laminage de produit ayant des épaisseurs très variées et s'applique notamment à des cages dégrossisseuses et au laminage de l'aluminium ou autres métaux non ferreux.

Un laminoir comprend, d'une façon générale, une cage fixe ayant deux montants écartés entre lesquels sont superposés au moins deux cylindres de travail à axes sensiblement parallèles et placés sensiblement dans un plan de serrage transversal à la direction de déplacement du produit et qui constitue généralement un plan médian de la cage. Les laminoirs dits de type quarto, comportent quatre cylindres superposés, respectivement deux cylindres de travail s'étendant de part et d'autre d'un plan de passage du produit à laminer et associés, respectivement, à deux cylindres d'appui. Dans les laminoirs sexto, des cylindres intermédiaires sont interposés entre chaque cylindre de travail et le cylindre d'appui correspondant.

D'autres types de laminoirs, comprenant un plus ou moins grand nombre de cylindres sont connus et utilisés dans l'industrie.

Dans certains cas, chaque cylindre de travail peut être associé à plusieurs cylindres d'appui disposés symétriquement de part et d'autre du plan de serrage.

Chaque cylindre est monté rotatif, autour de son axe, sur des paliers portés par deux empoises de support enfilées respectivement dans deux fenêtres ménagées dans les deux montants de la cage.

Des moyens de serrage tels que vis ou vérins, prenant appui sur la cage, exercent un effort vertical de resserrement des cylindres pour le laminage du produit passant entre les cylindres de travail. C'est pourquoi les empoises de chaque cylindre sont montées coulissantes, parallèlement au plan de serrage, chacune entre deux faces de guidage planes ménagées respectivement de part et d'autre dudit plan de serrage sur les deux côtés de la fenêtre correspondante de la cage. Comme les cylindres d'appui ont un grand diamètre, les faces de guidage correspondantes sont généralement ménagées directement sur le montant correspondant de la cage. En revanche, les cylindres de travail ayant un diamètre plus faible, leurs empoises sont plus petites et les faces de guidage correspondantes, qui sont plus resserrées, sont ménagées généralement sur deux blocs latéraux fixés sur les deux côtés de la fenêtre et qui s'étendent en saillie vers l'intérieur de celle-ci.

Une telle disposition est décrite, par exemple, dans le document EP-A-059.417 qui s'applique à un laminoir de type sexto et comprend, sur chaque montant, deux blocs massifs de guidage des empoises des deux cylindres de travail et, pour chacun des cylindres intermédiaires, deux blocs de guidage des empoises dans lesquels sont logés des vérins hydrauliques de cambrage desdits cylindres intermédiaires.

En effet, pour corriger des défauts de planéité du produit, il est utile de modifier la répartition des contraintes le long des cylindres de travail en exerçant des efforts de cambrage soit, directement, sur les empoises des cylindres de travail, soit, dans un laminoir sexto, sur les empoises des cylindres intermédiaires, de façon à provoquer des flexions contrôlées de ceux-ci.

Généralement, on utilise, à cet effet, des vérins hydrauliques placés de part et d'autre de chaque empoise et prenant appui dans un sens sur une partie latérale formant oreille d'appui de l'empoise et dans l'autre, sur le bloc de guidage prenant appui sur la cage fixe et dans lequel sont logés les vérins de cambrage avec leur circuit hydraulique, les blocs de guidage étant appelés, pour cette raison, blocs hydrauliques.

Dans une telle disposition, les vérins de serrage maintiennent un espacement des cylindres de travail correspondant à l'épaisseur à donner au produit et les vérins de cambrage qui agissent sur les positions respectives des empoises servent simplement à corriger les défauts de planéité.

Souvent, les vérins placés sur les blocs hydrauliques déterminent un effet de cambrage dit positif, correspondant à un écartement des empoises des deux cylindres de travail et d'autres vérins, prenant appui sur la cage fixe ou sur les empoises des cylindres d'appui déterminent un effet de cambrage dit négatif des cylindres de travail, correspondant à un rapprochement de leurs empoises.

Mais on peut aussi utiliser des vérins à double effets comme, par exemple, dans la disposition du document EP-A-059.417.

Par ailleurs, il est nécessaire de remplacer ou de vérifier périodiquement les cylindres de travail et ceux-ci doivent donc pouvoir être retirés de la cage, ce retrait s'effectuant par coulissement de l'ensemble d'un cylindre et de ses empoises parallèlement à son axe. Il faut donc que les moyens de guidage des empoises permettent le retrait de celles-ci avec le cylindre correspondant.

Pour faciliter et accélérer le remplacement des cylindres de travail, ceux-ci sont habituellement manoeuvrés par paires, les empoises du cylindre de travail supérieur reposant sur celles du cylindre de travail inférieur pendant les opérations de remplacement.

Une telle possibilité de coulissement axial est utile également pour adapter la répartition de l'effort de laminage à la largeur du produit par déplacement axial relatif des cylindres de travail ou des cylindres intermédiaires, dans le cas d'un laminoir sexto tel que décrit, par exemple, par le document EP-A-059.417, déjà cité. Dans ce cas, les vérins de cambrage logés dans les blocs hydrauliques fixes prennent appui sur des pièces intermédiaires montées coulissantes verticalement et sur lesquels prennent appui les empoises, avec une possibilité de coulissement horizontal pour permettre le déplacement axial du cylindre.

Le guidage des empoises doit donc être assuré, non seulement dans le sens vertical, parallèlement au plan de serrage, pour le réglage de l'entrefer, mais aussi dans le sens horizontal, parallèlement aux axes des cylindres, pour permettre le retrait et la mise en place, par coulissement axial, de la paire de cylindres de travail.

Pour toutes ces raisons, les empoises des deux cylindres de travail doivent rester maintenues entre les faces de guidage ménagées sur les deux blocs hydrauliques.

Les possibilités de réglage de l'entrefer entre les cylindres de travail sont donc limitées car il faut que, même en position d'ouverture maximale, l'empoise reste guidée sur une certaine hauteur pour maintenir l'axe du cylindre correspondant dans le plan de serrage sans engendrer de frottements parasites contre les faces de guidage.

C'est pourquoi les dispositifs connus, utilisés jusqu'à présent pour le cambrage positif ou négatif des cylindres avec guidage des empoises étaient adaptés seulement à des laminoirs ayant une course de réglage relativement limitée.

Cependant, pour certaines applications, il est nécessaire de régler l'écartement des cylindres de travail sur une grande course d'ouverture de façon à laminer des produits d'épaisseur très variée. C'est le cas, en particulier, des cages dégrossisseuses et des cages utilisées pour le laminage de métaux non ferreux tels que l'aluminium dans lesquels on peut réaliser une réduction d'épaisseur très importante.

Dans ce cas, il est difficile de réaliser un système de cambrage des empoises compatible avec un guidage correct, sans compliquer exagérément le montage des cylindres dans la cage et les connexions des circuits hydrauliques à haute pression.

L'invention a pour objet de résoudre ces problèmes grâce à un nouveau montage des empoises qui permet d'assurer le guidage de celles-ci sur une grande course sans compliquer la disposition des moyens de cambrage et des circuits hydrauliques.

De plus, la disposition selon l'invention permet de limiter les frottements parasites et de conserver une géométrie de fenêtre simple avec une largeur réduite et, par conséquent, sans alourdissement des colonnes de la cage.

L'invention s'applique donc, d'une façon générale, à tout laminoir de type connu comprenant, à l'intérieur d'une cage ayant deux montants écartés, au moins deux cylindres de travail à axes sensiblement parallèles, définissant un entrefer de passage du produit à laminer suivant un plan de passage sensiblement horizontal et montés rotatifs autour de leur axe, chacun sur deux empoises enfilées respectivement dans des fenêtres correspondantes ménagées dans les deux montants de la cage, lesdites empoises étant montées coulissantes chacune entre deux faces de guidage planes parallèles à un plan de serrage passant sensiblement par les axes des cylindres de travail, et ménagées sur les deux côtés de la fenêtre correspondante.

Un tel laminoir est associé par ailleurs à des moyens de cambrage d'au moins l'un des cylindres de travail comprenant, pour chaque empoise, au moins deux vérins hydrauliques placés respectivement de part et d'autre de l'empoise, chacun dans une pièce de support fixée sur le côté correspondant de la fenêtre et formant un bloc hydraulique, chaque vérin hydraulique ayant un corps ménagé dans ladite pièce de support et un piston associé à une tige, monté coulissant dans le corps, parallèlement au plan de serrage et prenant appui sur une partie latérale d'appui de l'empoise.

Conformément à l'invention, de chaque côté du plan de serrage, la pièce de support d'au moins un vérin de cambrage d'au moins l'un des cylindres de travail comporte une partie de maintien de la tige dudit vérin qui s'engage dans un évidement correspondant ménagé sur le coté de l'empoise dudit cylindre jusqu'à un fond formant la partie d'appui du vérin, et ledit côté de l'empoise est limité, de part et d'autre dudit évidement, par deux faces de glissement planes susceptibles de coulisser le long de deux faces de guidage conjuguées ménagées sur le côtés correspondant de la fenêtre, de part et d'autre de ladite partie de maintien de la pièce de support.

De la sorte, chaque côté de l'empoise est muni d'une face de glissement en forme de U ouvert du côté du plan de passage du produit et comprenant une partie centrale s'étendant sur la largeur de l'empoise au niveau du fond de l'évidement, et deux branches latérales entre lesquelles s'engage la partie de maintien de la tige du vérin.

Dans le cas où le niveau de l'un des cylindres de travail est sensiblement constant, le niveau de l'autre cylindre pouvant varier pour le réglage de l'entrefer, la tige de chaque vérin de cambrage du cylindre réglable est montée coulissante dans la pièce de support sur une hauteur au moins égale à l'amplitude de réglage de l'entrefer et ladite pièce de support comprend une partie de maintien coulissant de la tige du vérin, s'engageant, sur la hauteur de réglage, dans un évidement de l'empoise du cylindre réglable et une partie formant le corps du verin, placée au niveau de l'empoise du cylindre fixe.

A cet effet, chaque pièce de support d'au moins un vérin de cambrage comprend avantageusement deux parties s'étendant respectivement de part et d'autre du plan de passage du produit, respectivement une partie étroite de maintien coulissant de la tige du ou des vérins de cambrage, qui s'engage dans un évidement de l'empoise correspondante d'un premier cylindre de travail et une partie large dans laquelle est ménagé le corps du ou des vérins de cambrage et qui est limitée latéralement par une face de guidage coulissant de l'empoise correspondante du second cylindre de travail, ce dernier étant associé à des vérins de cambrage logés dans ladite partie large de la pièce de support.

Dans un mode de réalisation préférentiel, les deux cylindres de travail sont associés à des vérins de cambrage positif déterminant l'écartement de leurs empoises et disposés par paires de deux vérins opposés, à l'intérieur de deux pièces de support placées respectivement de part et d'autre du plan de serrage passant sensiblement par les axes des cylindres.

De façon avantageuse, chaque pièce de support peut être munie d'au moins un alésage commun formant le corps de deux vérins opposés dont les tiges prennent appui respectivement, en des sens opposés, sur les empoises des deux cylindres de travail.

Dans ce cas, une chambre unique peut être placée entre les deux pistons des deux vérins opposés et alimentée en huile pour l'actionnement simultané des dits vérins.

Mais, l'alésage commun aux deux vérins peut aussi être séparé par une cloison en deux chambres alimentées séparément pour l'actionnement individuel de chacun des deux vérins opposés.

Grâce à de telles dispositions, l'ouverture des cylindres de travail peut être réglée sur une grande course pour le passage de produits d'épaisseurs très différentes, la partie de maintien de la pièce de support s'étendant sur une hauteur au moins égale à la course d'ouverture maximale pour assurer le maintien coulissant en toute position des cylindres de travail du ou des vérins de cambrage sur toute la course d'ouverture.

Ainsi, le cylindre de travail associé à la partie de maintien de la pièce de support peut avantageusement être écarté du plan de passage du produit jusqu'à une position de soulèvement maximal pour laquelle les évidements latéraux des empoises sont entièrement dégagés des parties de maintien correspondantes des deux pièces de support, ledit cylindre de travail pouvant être retiré de la cage par déplacement parallèlement à son axe dans ladite position de soulèvement maximal.

A cet effet, les empoises du cylindre de travail supérieur peuvent prendre appui sur les empoises du cylindre de travail inférieur, pour le retrait simultané des deux cylindres par coulissement axial, par exemple, au moyen de deux plots de soutien placés de part et d'autre du plan de serrage et s'étendant en saillie vers le bas dans l'espace entre les empoises, chaque empoise du cylindre de travail inférieur étant munie de deux plots conjugués s'étendant vers le haut. Les plots supérieurs et inférieurs sont, en outre, décalés axialement l'un par rapport à l'autre d'une certaine distance, dans la position de travail des cylindres et s'engagent chacun, dans cette position, dans un logement ménagé sur la face opposée de l'autre empoise pour permettre le rapprochement des empoises lors du réglage de la course d'ouverture alors que, dans la position d'ouverture maximale, lesdits plots sont susceptibles de prendre appui l'un sur l'autre après décalage axial de l'un des cylindres par rapport à l'autre de la distance entre les plots, pour permettre le retrait simultané des deux cylindres reposant l'un sur l'autre.

Mais l'invention sera mieux comprise par la description suivante d'un mode de réalisation particulier, donné à titre d'exemple, et représenté sur les dessins annexés.
La figure 1 est une demi-vue de côté d'un laminoir de type quarto, en position de laminage d'un produit mince.
La figure 2 est une demi-vue de côté du même laminoir en position de retrait des cylindres.
La figure 3 est une vue en coupe partielle selon la ligne III-III de la figure 2.
La figure 4 est une vue en coupe par un plan passant par l'axe du cylindre de travail inférieur, selon la ligne IV-IV de la figure 3.
La figure 5 est une vue en coupe par un plan horizontal passant par l'axe du cylindre de travail supérieur, selon la ligne V-V de la figure 1.
La figure 6 est une vue schématique de côté selon la flèche F de la figure 2.

La figure 1, qui est une vue partielle de côté, montre l'arrangement des cylindres d'un laminoir de type quarto comprenant, à l'intérieur d'une cage 1, deux cylindres de travail 2, 2' placés de part et d'autre d'un plan P1 horizontal de passage d'un produit à laminer A et prenant appui respectivement, du côté opposé au produit, chacun sur un cylindre d'appui 3, 3'.

De façon bien connue, chaque cylindre est muni, à ses extrémités, de tourillons 21, 31 montés rotatifs, de la façon représentée sur les figures 4 et 5, dans des paliers 22 logés dans des empoises de support, respectivement 4, 4' des cylindres de travail 2, 2' et 5, 5' des cylindres d'appui 3, 3'. Celles-ci sont montées coulissantes à l'intérieur de fenêtres 10 ménagées respectivement dans les deux montants 1 de la cage.

Des vérins 12, mécaniques ou hydrauliques, sont montés à la partie supérieure des deux montants 1 de la cage et prennent appui, respectivement, sur les empoises 5 du cylindre d'appui supérieur 3, pour appliquer un effort de serrage qui détermine le laminage du produit entre les cylindres de travail 2, 2', les empoises 5' du cylindre d'appui inférieur 3 prenant appui, dans le sens opposé, sur des cales fixes de hauteur réglable, non représentées sur la figure 1.

De la sorte, le cylindre de travail inférieur 2' a un niveau sensiblement constant correspondant au plan de passage du produit A, les vérins 12 agissant dans les deux sens sur les empoises d'appui supérieures 5 pour régler la largeur de l'entrefer entre les cylindres de travail 2, 2' en fonction de l'épaisseur du produit A et de la réduction d'épaisseur souhaitée.

Par ailleurs, les empoises 4, 4' des deux cylindres de travail sont associés à des vérins de cambrage positif 61 placés dans des blocs hydrauliques 6 et susceptibles de déterminer un écartement relatif de chaque paire d'empoises 4, 4' pour le cambrage des cylindres de travail 2, 2'.

Comme habituellement, chaque bloc hydraulique est constitué d'une pièce de support 6 fixée sur les deux côtés 11, 11' de la fenêtre 10 et dans laquelle sont ménagés des alésages 60 à axe vertical constituant le corps des vérins de cambrage positif 61. La pièce comporte aussi des circuits d'alimentation et de retour d'huile, non représentés sur la figure.

Dans cet exemple de réalisation, les vérins 6 sont à simple effet, le cambrage négatif étant assuré, de façon également connue, par des vérins 52, 52' logés dans des alésages 53 aménagés dans les empoises d'appui 5, 5' et prenant appui respectivement sur les empoises 4, 4' des cylindres de travail dans le sens négatif de rapprochement desdites empoises.

Le cylindre de travail inférieur 2', dont le niveau ne varie, généralement, qu'assez peu, est monté de la façon habituelle, ses empoises 4' ayant des faces latérales 44' qui peuvent coulisser le long de faces de guidage 63 ménagées sur la partie inférieure des pièces de support 6, 6' et parallèles au plan de serrage P2 passant par les axes des cylindres.

Au dessous des faces latérales de coulissement 44', chaque empoise inférieure 4' est munie de parties élargies 45' formant des oreilles d'appui qui s'étendent au dessous des blocs hydrauliques 6 et 6' et sur lesquels prennent appui, dans le sens de l'écartement du plan P1, des vérins 62 de cambrage positif du cylindre inférieur 2', logés respectivement à la partie inférieure de chaque alésage 60, à l'opposé des vérins 61.

De façon connue, pour réaliser le cambrage positif ou négatif, on peut utiliser, soit un seul vérin de cambrage dans chaque sens, soit de préférence, des paires de deux vérins parallèles et symétriques par rapport au plan médian P3 des paliers comme on l'a représenté sur les figures 3, 4, 5.

Le niveau du cylindre de travail inférieur 2' étant sensiblement constant par rapport au plan P1 de passage du produit, les vérins inférieurs 62 servent uniquement au cambrage et doivent donc avoir seulement la course nécessaire.

En revanche, selon l'une des caractéristiques essentielles de l'invention, les vérins de cambrage supérieur 61 ont une très grande course permettant de s'adapter à une grande largeur d'entrefer, de telle sorte que l'épaisseur du produit A puisse varier sur une grande amplitude.

C'est pourquoi les vérins 61 de cambrage du cylindre de travail supérieur 2 sont réglables sur une grande course, à l'intérieur de la partie supérieure 6b de la pièce de support 6, et celle-ci s'étend au dessus du plan P1 du passage du produit sur une hauteur au moins égale à la course de réglage.

De préférence, comme on l'a représenté sur les figures, l'alésage 60 b qui constitue le corps du vérin 61 de cambrage supérieur s'étend sur une longueur plus grande que la partie supérieure 6b de telle sorte qu'en position rentrée, le piston 61a du vérin 61 soit placé au dessous du plan P1, c'est-à-dire à l'intérieur de la partie inférieure 6a du bloc hydraulique 6, par exemple sensiblement au niveau de l'axe du cylindre de travail inférieur 2'.

Par ailleurs, il est avantageux de faire communiquer les deux alésages 60a du vérin inférieur 62 et 60b du vérin supérieur 61 de façon à ménager entre les pistons 62a et 61a une chambre unique 65 dans laquelle débouche une seule conduite d'alimentation en huile pour exercer des efforts égaux dans des sens opposés, sur les empoises 4, 4' des deux cylindres de travail 2, 2'.

Grâce à cette disposition, la tige 61b du vérin de cambrage supérieur 61 peut avoir une grande longueur, bien supérieure à l'amplitude de réglage de l'entrefer, et elle est parfaitement guidée à sa partie inférieure par le piston 61a et à sa partie supérieure par un joint annulaire 64b qui ferme de façon étanche l'extrémité supérieure de l'alésage 60b.

Comme on l'a vu, les faces de guidage 63 des empoises de travail inférieures 4' sont ménagées, de façon classique sur les parties inférieures 6a des blocs hydrauliques 6. En revanche, les empoises 4 du cylindre de travail supérieur 2 sont montées coulissantes le long de faces de guidage 13, 13' ménagées directement sur les côtés latéraux 11, 11' de la fenêtre correspondante 10 du montant 1 de la cage.

Pour cela, la partie supérieure 6b de la pièce de support 6 servant au maintien de la tige 61b de chaque vérin 61 peut s'engager dans un évidement 41 ménagé sur chaque côté latéral de l'empoise 4 et s'étendant jusqu'à un fond 42 placé à une certaine distance de la face supérieure 43 de l'empoise.

De la sorte, les deux faces latérales 44, 44' de chaque empoise supérieure 4, qui coulissent le long des faces de guidage 13, 13' de la fenêtre, présentent chacune une forme en U inversé, ouvert du côté du plan de passage P1 et comprenant une partie centrale 44a (figure 3) s'étendant sur toute la largeur de l'empoise au dessus du fond 42 de l'évidement 41, et deux branches latérales 44b limitant les deux côtés de l'évidement 41 et entre lesquelles s'engage la partie supérieure 6b de la pièce de support 6 servant au maintien de la tige de chaque vérin 61.

On notera que la pression d'huile nécessaire au cambrage s'exerce seulement dans la chambre 65 placée entre les pistons 61a, 62a, c'est à dire dans la partie inférieure 6a de la pièce de support 6.

De la sorte, la partie supérieure 6b de la même pièce 6 ne doit présenter que la résistance simplement suffisante pour le maintien coulissant des tiges des vérins 61. Par conséquent, la largeur a de la partie supérieure de maintien 6b, ne dépend que du nombre et de la section des vérins de cambrage et de l'épaisseur de métal nécessaire et peut donc être sensiblement inférieure à la largeur b de l'empoise 4 de façon que les deux branches 44b de la face de glissement 44 couvrent une surface suffisante pour assurer le guidage de l'empoise sans contrainte excessive.

La partie supérieure 45 de l'empoise 4 passant au dessus du fond 42 de l'évidement 41 constitue donc une oreille d'appui des vérins de cambrage positif 61 sur laquelle peuvent s'appuyer dans le sens opposé, les vérins de cambrage négatif 52 logés dans l'empoise d'appui supérieure 5.

On peut ainsi régler avec précision et de façon connue la position de chaque empoise de travail 4 en ajustant les pressions dans les vérins de cambrage positif 61 et négatif 52, de façon à obtenir l'effet de cambrage souhaité pour la correction de planéité.

On voit que les dispositions qui viennent d'être décrites permettent d'effectuer le cambrage dans d'excellentes conditions même pour un très large entrefer, les tiges 61b des vérins 61 étant parfaitement guidées par la partie 6b de chaque pièce de maintien 6, malgré leur grande longueur, et les empoises supérieures pouvant coulisser sans risque de coincement, entre les faces de guidage 13, 13' de la fenêtre 10.

Il faut noter, que, normalement la largeur de l'évidement 41 est un peu supérieure à la largeur a de la partie supérieure 6b du bloc hydraulique 6, de façon à laisser un léger jeu entre les faces latérales de celui-ci et les faces internes des deux branches 44b. Cependant, cet emboîtement peut utilement servir à maintenir le centrage du cylindre de travail 2 dans le plan de serrage P2.

Selon un autre avantage important de l'invention, la disposition qui vient d'être décrite n'apporte aucune gène au retrait des cylindres de travail pour entretien ou remplacement.

En effet, comme on l'a représenté sur la figure 1, les empoises 4' du cylindre de travail 2' sont, en service, soutenues par les vérins 52' de cambrage négatif.

En agissant sur ces derniers, on peut de façon connue faire descendre les empoises inférieures 4' qui, au moyen de galets latéraux 14, viennent reposer sur deux rails horizontaux 15 s'étendant entre les deux montants de la cage. On peut ainsi retirer le cylindre de travail inférieur 2' par déplacement axial en faisant coulisser horizontalement ses empoises 4' entre les faces de guidage 63 ménagées sur les parties inférieures des blocs hydrauliques 6.

Pour pouvoir effectuer en même temps le retrait ou le remplacement d'une paire de cylindres de travail 2, 2', superposés, le laminoir comprend des moyens 7 de maintien de l'écartement relatif des empoises des cylindres de travail 2, 2' dans une position de soulèvement maximum du cylindre supérieur 2 pour laquelle les empoises 4 de celui-ci passent au dessus des partie de maintien 6b des blocs hydrauliques 6.

Dans le mode de réalisation représenté sur les figures, chaque empoise de travail supérieure 4 du cylindre mobile 2 est munie de deux plots 70, 70' placés de part et d'autre du plan de serrage P2 et qui s'étendent vers le bas dans l'espace entre les deux cylindres, sur une distance sensiblement égale à la moitié de l'écartement maximal. Des plots correspondants 71, 71' placés sur les empoises de travail inférieures 4', s'étendent dans le sens opposé, sur la distance complémentaire.

En position de travail des cylindres 2, 2', les plots supérieurs 70 et inférieurs 71 sont décalés axialement et peuvent pénétrer dans des évidements correspondants 46', 46 ménagés respectivement, dans les empoises opposées 4', 4. De la sorte, comme le montre la figure 1, les plots 70, 71 ne gênent pas, en service, le réglage de l'entrefer et le cambrage des cylindres dans un sens ou dans l'autre.

Lorsque l'on veut retirer les cylindres de travail on remonte tout d'abord les cylindres supérieurs 2, 3 dans leur position la plus haute, au moyen des vérins de cambrage positif 61 dont la tige présente une longueur supérieure à l'amplitude de réglage de l'entrefer.

Dans cette position supérieure de retrait, représentée sur la figure 2, les extrémités inférieures 44c des deux branches 44b de la face de glissement 44 se trouvent légèrement au dessus des extrémités supérieures de la pièce de support 6 et des tiges 61b des vérins 61. La partie de maintien 60b est donc entièrement dégagée de l'évidement 41 et ne s'oppose pas au déplacement axial du cylindre supérieur 2.

Il faut noter, cependant, que la figure 2 montre les cylindres en position de retrait, les vérins de cambrage supérieurs étant rentrés et les empoises supérieures 4 prenant appui sur les empoises inférieures 4' par l'intermédiaire des plots superposés 70, 71. De préférence, pour assurer le maintien des deux plots l'un sur l'autre, le plot inférieur 70 est muni d'un téton 72 qui s'engage dans un trou borgne correspondant ménagé à l'extrémité du plot supérieur 70. C'est pourquoi les vérins 61 doivent soulever le cylindre de travail supérieur 2 jusqu'à un niveau légèrement supérieur à celui qui est indiqué sur la figure 2 et pour lequel il est possible de déplacer axialement le cylindre inférieur 2' d'une distance c correspondant au décalage des plots 70, 71. Dans cette position du cylindre inférieur 2' chaque plot inférieur 71 est exactement dans le prolongement d'un plot supérieur 70 correspondant. Au moyen des vérins 61 on abaisse alors légèrement l'empoise supérieure 4 de façon que les plots supérieur 70 viennent reposer sur les plots inférieurs 71.

Les vérins de cambrage supérieurs 61 peuvent alors être rentrés et l'on se trouve dans la position représentée sur les figures 2 et 6.

Bien entendu, chaque empoise 4 des cylindres de travail supérieurs 2 est munie de deux plots 70, 70' placés symétriquement de part et d'autre du plan de serrage P2 et qui viennent en appui sur les plots correspondant 71, 71' des empoises de travail 4'.

Le cylindre de travail supérieur 2 repose ainsi sur le cylindre de travail inférieur 2' et peut donc être retiré avec celui-ci par déplacement axial, l'ensemble reposant sur les galets 14 qui roulent sur les rails 15.

Bien entendu l'invention ne se limite pas aux détails du mode de réalisation qui vient d'être décrit, des variantes pouvant être imaginées en employant des moyens équivalents sans s'écarter du cadre de protection défini par les revendications.

En particulier, dans l'exemple représenté, les vérins de cambrage positif sont actionnés en sens inverse à partir d'une chambre de pression unique 65 placée entre les deux pistons 61a, 62a. Il serait cependant possible de placer dans l'alésage 60 une cloison permettant de limiter deux chambres alimentées sous des pressions différentes de façon à régler de façon dissymétrique le cambrage des deux cylindres de travail 2, 2'.

D'autre part, les figures montrent un exemple de réalisation habituel dans lequel on utilise deux vérins placés côte-à-côte pour le cambrage positif ou négatif mais on pourrait aussi utiliser un plus grand nombre de vérins en augmentant la largeur a de la partie de maintien 6b ou, au contraire, un seul vérin centré dans un plan médian de l'empoise.

Les signes de référence, insérés après les caractéristiques techniques mentionnées dans les revendications, ont pour seul but de faciliter la compréhension de ces dernières et n'en limitent aucunement la portée.

## Revendications

1. Laminoir comprenant à l'intérieur d'une cage ayant deux montants écartés (1), au moins deux cylindres de travail (2,2') à axes sensiblement parallèles, définissant un entrefer de passage du produit à laminer (A) suivant un plan de passage P1 sensiblement horizontal, et montés rotatifs autour de leur axe, chacun sur deux empoises (4, 4') enfilées respectivement dans des fenêtres correspondantes (10) des deux montants (1) de la cage, lesdites empoises (4, 4') étant montées coulissantes, parallèlement à un plan de serrage P2 passant sensiblement par les axes des cylindres de travail (2,2'), chacune entre deux faces de guidage planes ménagées respectivement, de part et d'autre dudit plan de serrage P2, sur les deux côtés (11, 11') de la fenêtre correspondante (10) de la cage (1), le laminoir étant associé à des moyens de cambrage d'au moins l'un des cylindres de travail, et comprenant pour chaque empoise (4,4'), au moins deux vérins hydrauliques (61, 61') placés respectivement de part et d'autre de l'empoise (4), chacun dans une pièce de support (6) fixée sur le côté correspondant (11, 11') de la fenêtre (10) et formant un bloc hydraulique, chaque vérin (61) ayant un corps (60) ménagé dans ladite pièce de support (6) et un piston (61a) avec une tige (61b), monté coulissant dans le corps (60) parallèlement au plan de serrage et agissant sur une partie latérale d'appui (45, 45') de l'empoise (4, 4'), caractérisé par le fait que de chaque côté du plan de serrage P2, la pièce de support (6) d'au moins un vérin de cambrage (61) d'au moins l'un des cylindres de travail (2) comporte une partie (6b) de maintien de la tige (61b) dudit vérin qui s'engage dans un évidement correspondant (41) ménagé sur le côté (44) de l'empoise (4) dudit cylindre (2) jusqu'à la partie d'appui (45) de celle-ci et que ledit côté (44) de l'empoise est limité, de part et d'autre dudit évidement (41), par deux faces de glissement planes (44b) susceptibles de coulisser le long de faces de guidage conjuguées (13) ménagées sur le côté correspondant de la fenêtre (10), de part et d'autre de ladite partie de maintien (6b) de la pièce de support (6).

2. Laminoir selon la revendication 1, caractérisé en ce que chaque côté (44) de l'empoise (4) du cylindre de travail (2) associé aux vérins de cambrage (61) est muni, d'une face de glissement en forme de U ouvert du côté du plan de passage du produit et comprenant une partie centrale (44a) s'étendant sur la largeur de l'empoise (4) au niveau de la partie d'appui (45) et deux branches latérales (44b) limitant l'évidement (41) dans lequel s'engage la partie de maintien (6b) de la tige (61b) du vérin (61).

3. Laminoir selon d'une des revendications 1 et 2, caractérisé en ce que, le laminoir comprenant un cylindre de travail fixe (2') de niveau sensiblement constant et un cylindre de travail réglable (2) dont le niveau peut varier sur une certaine hauteur de réglage de l'entrefer, le piston (61a) et la tige (61b) de chaque vérin (61) de cambrage du cylindre réglable (2) sont montés coulissants dans la pièce de support (6), sur une hauteur au moins égale à l'amplitude de réglage de l'entrefer et ladite pièce de support (6) comprend une partie (6b) de maintien coulissant de la tige du vérin, s'engageant sur la hauteur de réglage, dans un évidement (41) de l'empoise du cylindre réglable (2) et une partie (6a) formant le corps du vérin (61), placée au niveau de l'empoise (4') du cylindre fixe (2').

4. Laminoir selon la revendication 3, caractérisé en ce que chaque pièce de support (6) d'au moins un vérin de cambrage (61) comprend deux parties s'étendant respectivement de part et d'autre du plan P1 de passage du produit (A), respectivement une partie étroite (6b) de maintien coulissant de la tige (61b) du ou des vérins de cambrage (61), qui s'engage dans un évidement (41) de l'empoise correspondante (4) d'un premier cylindre de travail (2) et une partie large (6b) dans laquelle est ménagé le corps du ou des vérins de cambrage (61) et qui est limitée latéralement par une face (63) de guidage coulissant de l'empoise correspondante (4') du second cylindre de travail (2'), ce dernier étant associé à des vérins de cambrage (62) logés dans ladite partie large (6b) de la pièce de support (6).

5. Laminoir selon l'une des revendications précédentes, caractérisé en ce que les deux cylindres de travail (2, 2') sont associés à des vérins de cambrage positif déterminant l'écartement de leurs empoises (4, 4') et disposés par paires de deux vérins opposés (61, 62), à l'intérieur de deux pièces de support (6, 6') placées respectivement de part et d'autre du plan de serrage P2 passant sensiblement par les axes des cylindres.

6. Laminoir selon la revendication 5, caractérisé par le fait que chaque pièce de support (6) est munie d'au moins un alésage commun (60) formant le corps de deux vérins opposés (61, 62) dont les tiges (61b, 62b) prennent appui respectivement, en des sens opposés, sur les empoises (4, 4') des deux cylindres de travail (2, 2').

7. Laminoir selon la revendication 6, caractérisé en ce que chaque pièce de support (6) comporte une chambre unique (65) placée entre les deux pistons (61, 62) des deux vérins opposés et alimentée en huile pour l'actionnement simultané des dits vérins (61, 62).

8. Laminoir selon la revendication 6, caractérisé en ce que chaque alésage commun (60) est séparé par une cloison en deux chambres alimentées séparément pour l'actionnement individuel de chacun des deux vérins opposés (61, 62).

9. Laminoir selon l'une des revendications précédentes, dans lequel l'ouverture des cylindres de travail peut être réglée sur une grande course pour le passage de produits d'épaisseurs très différentes, caractérisé en ce que la partie de maintien (6b) de la pièce de support (6) s'étend sur une hauteur au moins égale à la course d'ouverture maximale pour assurer le maintien coulissant en toute position des cylindres de travail (2, 2') du ou des vérins de cambrage sur toute la course d'ouverture.

10. Laminoir selon l'une des revendications précédentes, caractérisé en ce que le cylindre de travail (2) associé à la partie de maintien (6b) de la pièce de support (6) peut être écarté du plan de passage P1 du produit jusqu'à une position de soulèvement maximal pour laquelle les évidements latéraux (41) des empoises (4) sont entièrement dégagés des parties de maintien (6b) correspondantes des deux pièces de support (6, 6'), ledit cylindre de travail (2) pouvant être retiré de la cage (1) par déplacement parallèlement à son axe dans ladite position de soulèvement maximal.

11. Laminoir selon la revendication 10, caractérisé par le fait qu'il comprend des moyens (7) d'appui des empoises (4) du cylindre de travail supérieur (2) sur les empoises (4') du cylindre de travail inférieur (2'), pour le retrait simultané des deux cylindres (2, 2') par coulissement axial.

12. Laminoir selon la revendication 11, caractérisé en ce que chaque empoise du cylindre de travail supérieur (2) est munie de deux plots de soutien (70, 70') placés de part et d'autre du plan de serrage P2 et s'étendant en saillie vers le bas dans l'espace entre les empoises et que chaque empoise (4') du cylindre de travail inférieur (2') est munie de deux plots conjugués (71, 71') s'étendant vers le haut, lesdits plots supérieurs (70) et inférieurs (71) étant décalés axialement l'un par rapport à l'autre d'une certaine distance (c), dans la position de travail des cylindres et s'engageant chacun, dans cette position, dans un logement (46',46) ménagé sur la face opposée de l'autre empoise (4', 4) pour permettre le rapprochement des empoises lors du réglage de la course d'ouverture et que, dans la position d'ouverture maximale, lesdits plots sont susceptibles de prendre appui l'un sur l'autre après décalage axial de l'un des cylindres par rapport à l'autre de la distance (c) entre les plots (70, 71), pour permettre le retrait simultané des deux cylindres, reposant l'un sur l'autre.

## Claims

1. A roll mill comprising inside a roll frame fitted with two standards apart (1), at least two working rolls (2, 2') whose axes are substantially parallel, delineating a gap for passing the product to be rolled (A) along a passage plane P1 which is substantially horizontal, whereas the said rolls are mounted to rotate round their axes, each on two chocks (4, 4') arranged respectively in corresponding windows (10) in both standards (1) of the roll frame, where the said chocks (4, 4') are mounted to slide, parallel to a clamping plane P2 substantially going through the axes of the working rolls (2, 2'), each between two plane guiding faces provided respectively, on either side of the said clamping plane P2, on both sides (11, 11') of the corresponding window (10) of the roll frame (1), whereas the roll mill is connected to means for bending at least one working roll, and comprising for each chock (4, 4'), at least two hydraulic jacks (61, 61'), placed respectively on either side of the chock (4), each in a supporting member (6) fixed to the corresponding side (11, 11') of the window (10) and forming a hydraulic block, whereas each jack (61) comprises a body (60) provided in the said supporting member (6) and a piston (61a) with a rod (61b), mounted to slide in the body (60) parallel to the clamping plane and acting on a lateral bearing section (45, 45') of the chock (4, 4'), characterised in that, on each side of the clamping plane P2, the supporting member (6) of at least one bending jack (61) of at least one working roll (2) comprises a part (6b) for maintaining the rod (61b) of the said jack which engages into a corresponding recess (41) provided on the side (44) of the chock (4) of the said working roll (2) down to the bearing section (45) of the said rod and in that the side (44) of the chock is limited on either side of the said recess (41) by two plane sliding faces (44b) capable of sliding along matching guiding faces (13) provided on the corresponding side of the window (10), on either side of the said part (6b) for maintaining the supporting member (6).

2. A roll mill according to claim 1, characterised in that each side (44) of the chock (4) of the working roll (2) connected to the bending jacks (61) is fitted with a U-shaped sliding face which is open towards the passage plane of the product, and which comprises a centre section (44a) extending over the width of the chock (4) at the bearing section (45) and two lateral branches (44b) which delineate the recess (41) into which engages the part (6b) for maintaining the rod (61b) of the jack (61).

3. A roll mill according to one of the claims 1 and 2, characterised in that, as the roll mill comprises a fixed working roll (2') whose level is substantially constant and an adjustable working roll (2) whose level may vary over a certain adjusting height of the gap, the piston (61a) and the rod (61b) of each bending jack (61) of the adjustable roll (2) are mounted to slide in the supporting member (6), over a height which is at least equal to the adjustment amplitude of the gap and whereby the said supporting member (6) comprises a part (6b) for maintaining the sliding motion of the jack rod engaging, onto the adjustment height, into a recess (41) of the chock of the adjustable roll (2) and a part (6a) forming the body of the jack (61), placed at the chock (4') of the fixed roll (2').

4. A roll mill according to claim 3, characterised in that each supporting member (6) of at least one bending roll (61) comprises two parts extending respectively on either side of the passage plane P1 of the product (A), respectively a narrow part (6b) for maintaining the sliding motion of the rod (61b) of the bending jack(s) (61), a section engaging into a recess (41) of the corresponding chock (4) of a first working roll (2) and a wider part (6b) into which has been provided the body of the bending jack(s) (61) and which is limited laterally by a sliding guiding face (63) of the corresponding chock (4') of the second working roll (2'), whereas the latter is connected to bending jacks (62) accommodated in the said wider part (6b) of the supporting member (6).

5. A roll mill according to one of the previous claims, characterised in that both working rolls (2, 2') are connected to positive bending jacks which determine the distance of their chocks (4, 4') and which are arranged in pairs of opposite jacks (61, 62), inside two supporting members (6, 6') placed respectively on either side of the clamping plane P2 substantially going through the axes of the rolls.

6. A roll mill according to claim 5, characterised in that each supporting member (6) is fitted with at least one common bore (60) forming the body of two opposite jacks (61, 62) whose rods (61b, 62b) bear respectively, in opposite directions, on the chocks (4, 4') of both working rolls (2, 2').

7. A roll mill according to claim 6, characterised in that each supporting member (6) comprises a single chamber (65) provided between both pistons (61, 62) of both opposite jacks and oil-supplied for simultaneous actuation of the said jacks (61, 62).

8. A roll mill according to claim 6, characterised in that each common bore (60) is separated by a partition consisting of two chambers which are supplied separately for individual actuation of each of both opposite jacks (61, 62).

9. A roll mill according to one of the previous claims, in which the opening of the working rolls can be adjusted over a long stroke for the passage of products of very different thicknesses, characterised in that the maintaining part (6b) of the supporting member (6) extends over a height at least equal to the maximum opening stroke to ensure sliding support in any position of the working rolls (2, 2') of the bending jack(s) over the whole opening stroke.

10. A roll mill according to one of the previous claims, characterised in that the working roll (2) connected to the part (6b) maintaining the supporting member (6) can be moved away from the passage plane P1 of the product up to a maximum lifting position for which the lateral recesses (41) of the chocks (4) are completely clear of the corresponding maintaining sections (6b) of both supporting members (6, 6'), whereas the said working roll (2) can be withdrawn from the roll frame (1) by moving parallel to its axis in the said maximum lifting position.

11. A roll mill according to claim 10, characterised in that it comprises means (7) for enabling the chocks (4) of the upper working roll (2) to rest on the chocks (4') of the lower working roll (2'), for simultaneous withdrawal of both rolls (2, 2') by an axial sliding motion.

12. A roll mill according to claim 11, characterised in that each chock of the upper working roll (2) is fitted with two supporting studs (70, 70') placed on either side of the clamping plane P2 and protruding downwards in the space between the chocks and in that each chock (4') of the lower working roll (2') is fitted with two matching studs (71, 71') extending upwards, whereas the said upper (70) and lower (70') studs are offset axially in relation to one another by a certain distance (c), in the working position of the rolls, and each engaging, in this position, into a recess (46, 46') provided on the opposite face of the other chock (4, 4') to enable the chocks to come closer to one another when adjusting the opening stroke and that, in the maximum opening position, the said studs are capable of bearing one on top of the other after axial offset of one roll with respect to the other over the distance (c) between the studs (70, 71), to enable simultaneous withdrawal of both rolls, resting one on top of the other.

## Patentansprüche

1. Walzwerk, bestehend innen in einem Walzgerüst mit zwei im Abstand angeordneten Walzständer (1), aus mindestens zwei Arbeitswalzen (2, 2') mit im wesentlichen parallelen Achsen, die ein Walzspalt zum Durchlauf des zu walzenden Walzgutes (A) gemäss einer wesentlich horizontalen Durchlaufebene P1 definieren und drehbeweglich um deren Achse montiert sind, und zwar jede auf in zwei entsprechende Fenster (10) der beiden Walzgerüstständer (1) eingeführten Einbaustücke (4, 4'), und diese Einbaustücke (4, 4') parallel zu einer im wesentlichen durch die Achsen der Arbeitswalzen (2, 2') verlaufende Anstellungsebene P2, und zwar jedes zwischen zwei ebenen beiderseits dieser Anstellungsebene P2 angeordneten Führungsflächen an beiden Seiten (11, 11') des entsprechenden Fensters (10) des Walzgerüstes (1) gleitend angeordnet sind, wobei dem Walzwerk Biegemittel mindestens je einer der Arbeitswalzen zugeordnet sind, die für jedes Einbaustück (4, 4') aus mindestens zwei jeweils beiderseits des Einbaustückes (4) angeordneten Hydraulikzylinder (61, 61'), jeder in einem auf der entsprechenden Seite (11, 11') des Fensters (10) befestigten, einen Hydraulikblock bildendes Abstützungsmittel (6), wobei jeder Hydraulikzylinder (61) ein in diesem Abstützungsmittel (6) angeordnetes Gehäuse (60) sowie einen Kolben (61a) mit einer Stange (61b) aufweist, der in dem Gehäuse (60) parallel zur Anstellungsebene gleitend montiert ist und ein seitliches Auflageteil (45, 45') des Einbaustückes (4, 4') beaufschlagt, dadurch gekennzeichnet, dass an jeder Seite der Anstellungsebene P2 das Abstützungsmittel (6) mindestens eines Biegezylinders (61) mindestens einer der Arbeitswalzen (2) ein Halteteil (6b) der Stange (61b) dieses Zylinders aufweist, das in eine entsprechende an der Seite (44) des Einbaustückes (4) dieser Arbeitswalze ausgebildete Aussparung bis zu einem Auflageteil (45) desselben eingreift, und dass diese Seite (44) des Einbaustückes beiderseits dieser Aussparung (41) durch zwei ebene Gleitflächen (44b) begrenzt ist, die entlang zusammengehörender Führungsflächen gleitbar sind, welche auf der entsprechenden Seite des Fensters (10), beiderseits dieses Halteteils (6b) des Abstützungsmittels (6) angeordnet sind. entsprechenden Seite des Fensters (10), beiderseits dieses Halteteils (6b) des Abstützungsmittels (6) angeordnet sind.

2. Walzwerk nach Anspruch 1, dadurch gekennzeichnet, dass jede Seite (44) des Einbaustückes (4) der den Biegezylinder (61) zugeordnete Arbeitswalze (2) eine U-förmige zur Seite der Walzgut-Durchlaufebene hin geöffnete Gleitfläche aufweist und ein über die Breite des Einbaustückes (4) bei dem Auflageteil (45) sich erstreckendes Mittelteil (44a) und zwei Seitenschenkel (44b) umfasst, welche die Aussparung (41) zur Aufnahme des Halteteils (6b) der Stange (61b) des Zylinders (61) begrenzen.

3. Walzwerk nach einem der Ansprüche 1 und 2, dadurch gekennzeichnet, dass, bei einem aus einer im wesentlichen in einer konstanten Höhe feststehenden Arbeitswalze (2') und einer einstellbaren Arbeitswalze (2), dessen Niveau über eine gewisse Einstellhöhe des Walzspaltes veränderbar ist, bestehenden Walzwerk, der Kolben (61a) und die Stange (61b) von jedem Biegezylinder der einstellbaren Arbeitswalze (2) in dem Abstützungsmittel (6) über eine mindestens der Einstellgrösse des Walzspaltes entsprechende Höhe gleitend montiert sind, und dass dieses Abstützungsmittel (6) ein gleitendes Halteteil (6b) der Zylinderstange, welches über die Einstellhöhe in eine Aussparung (41) des Einbaustückes der einstellbaren Arbeitswalze (2) eingreift und ein das Gehäuse des Zylinders (61) bildendes bei dem Einbaustück (4') der feststehenden Arbeitswalze (2') angeordnetes Teil (6a) aufweist.

4. Walzwerk nach Anspruch 3, dadurch gekennzeichnet, dass jedes Abstützungsmittel (6) mindestens eines Biegezylinders (61) zwei sich beiderseits der Durchlaufebene P1 des Walzgutes (A) erstreckende Teile, und zwar ein schmales gleitendes Halteteil (6b) der Stange (61b) des bzw der Biegezylinder (61), das in eine Aussparung (41) des entsprechenden Einbaustückes (4) einer ersten Arbeitswalze (2) eingreift, und ein breites Teil (6a), in dessen inneren das Gehäuse des bzw der Biegezylinder (61) untergebracht ist und das seitlich durch eine gleitende Führungsfläche (63) des entsprechenden Einbaustückes (4') der zweiten Arbeitswalze (2') begrenzt ist, umfasst, wobei letztere in diesem breite Teil (6a) des Abstützungsmittels (6) untergebrachten Biegezylindern (62) zugeordnet ist.

5. Walzwerk nach einem der vorangehenden Ansprüche, dadurch gekennzeichnet, dass den beiden Arbeitswalzen (2, 2') positive Biegezylinder zugeordnet sind, welche den Abstand der Einbaustücke (4, 4') bestimmen und als zwei entgegengesetzte Zylinder (61, 62) paarweise angeordnet sind, die sich innen in zwei beiderseits der im wesentlichen durch die Walzenachsen verlaufende Anstellungsebene P2 angeordneten Abstützungsmittel (6, 6') befinden.

6. Walzwerk nach Anspruch 5, dadurch gekennzeichnet, dass jedes Abstützungsmittel (6) mindestens eine gemeinsame Bohrung (60) aufweist, die das Gehäuse zweier entgegengesetzter Zylinder (61, 62) bildet, wobei deren Stangen (61b, 62b) sich gegensinnig auf den Einbaustücken (4, 4') der beiden Arbeitswalzen (2, 2') abstützen.

7. Walzwerk nach Anspruch 6, dadurch gekennzeichnet, dass jedes Abstützungsmittel (6) eine einzige zwischen den beiden Kolben (61, 62) der beiden entgegengesetzten Zylinder angeordnete Kammer (65) aufweist, die zur gleichzeitigen Betätigung dieser Zylinder (61, 62) mit Öl versorgt wird.

8. Walzwerk nach Anspruch 6, dadurch gekennzeichnet, dass jede gemeinsame Bohrung (60) durch eine Wand in zwei Kammern getrennt ist, die zur individuellen Betätigung jedes der beiden entgegengesetzten Zylinder (61, 62) getrennt eingespeist werden.

9. Walzwerk nach einem der vorangehenden Ansprüche, bei dem die Öffnung der Arbeitswalzen über einen weiten Hub zum Durchlauf von Walzgut mit sehr unterschiedlichen Stärken einstellbar ist, dadurch gekennzeichnet, dass das Halteteil (6b) des Abstützungsmittels (6) sich über eine mindestens dem maximalen Öffnungshub entsprechende Höhe erstreckt, um das gleitende Halten in jeglicher Stellung der Arbeitswalzen (2, 2') des bzw der Biegezylinder über den ganzen Öffnungshub zu gewährleisten.

10. Walzwerk nach einem der vorangehenden Ansprüche, dadurch gekennzeichnet, dass die dem Haltemittel (6b) des Abstützungsmittels (6) zugeordnete Arbeitswalze (2) von der Durchlaufebene P1 des Walzgutes bis zu einer maximalen Anhebungslage verfahrbar ist, in welcher die seitlichen Aussparungen (41) der Einbaustücke (4) von den entsprechenden Haltemittel (6b) der beiden Abstützungsmittel (6, 6') vollkommen freigesetzt sind, wobei die Arbeitswalze (2) in dieser maximalen Anhebungslage durch Verfahren parallel zu ihrer Achse aus dem Walzgerüst (1) herausnehmbar ist.

11. Walzwerk nach Anspruch 10, dadurch gekennzeichnet, dass es zur gleichzeitigen Herausnahme durch axiales Gleiten der beiden Arbeitswalzen (2, 2') Abstützungsmittel (7) der Einbaustücke (4) der oberen Arbeitswalze (2) auf den Einbaustücken (4') der unteren Arbeitswalze (2') umfasst.

12. Walzwerk nach Anspruch 11, dadurch gekennzeichnet, dass jedes Einbaustück der oberen Arbeitswalze (2) zwei Stützelemente (70, 70') aufweist, die beiderseits der Anstellungsebene P2 angeordnet sind und sich nach unten vorspringend in dem zwischen den Einbaustücken gebildeten Raum erstrecken, und dass jedes Einbaustück (4') der unteren Arbeitswalze (2') zwei zusammengehörende sich nach oben erstreckende Stützelemente (71, 71') umfasst, wobei diese oberen (70) bzw. unteren (71) Stützelemente in der Arbeitsstellung der Walzen in einem gewissen Abstand (c) axial zueinander versetzt sind und jede in dieser Lage in eine auf der gegenüberliegenden Fläche des anderen Einbaustückes (4', 4) angeordnete Aufnahme (46', 46) eingreift, um das Zusammenrücken der Einbaustücke beim Einstellen des Öffnungshubes zu ermöglichen, und dass diese Stützelemente in der Position maximaler Öffnung zur gleichzeitigen Herausnahme der beiden aufeinander liegenden Walzen in der Lage sind, sich nach dem axialen Versetzen einer der Walzen gegenüber der anderen um den Abstand (c) zwischen den Stützelementen (70, 71) gegenseitig abzustützen.
